# FASCICULE DE BREVET EUROPEEN

(11) **EP 3 365 183 B1**
(45) Date de publication et mention de la délivrance du brevet: **29.01.2020**
(21) Numéro de dépôt: 16798245.3
(22) Date de dépôt: 21.10.2016
(51) Int. Cl.: B42D 25/41, B42D 25/36, B42D 25/21

(54) **DISPOSITIF DE SÉCURITÉ POUR UNE MATRICE APTE À ÊTRE PERSONNALISÉE AU MOYEN D'UN LASER POUR PRODUIRE UNE IMAGE COULEUR**
SICHERHEITSVORRICHTUNG FÜR EINE MITTELS LASER PERSONALISIERTE MATRIX ZUR ERZEUGUNG EINES FARBBILDES
SECURITY DEVICE FOR A MATRIX ABLE TO BE PERSONALISED BY MEANS OF A LASER IN ORDER TO PRODUCE A COLOUR IMAGE

(30) Priorité: 23.10.2015 FR 1560172
(43) Date de publication de la demande: 29.08.2018
(73) Titulaire: IDEMIA France, 92700 Colombes (FR)
(72) Inventeur: BERTHE, Benoit, 92700 Colombes (FR); VANDROUX, Coralie, 92700 Colombes (FR); FERAUD, Alban, 92700 Colombes (FR)
(74) Mandataire: Cabinet Beau de Loménie
(86) Numéro de dépôt international: PCT/FR2016/052747
(87) Numéro de publication internationale: WO 2017/068304

(56) Documents cités:
- WO-A1-2014/191685
- FR-A1- 2 998 063
- US-A1- 2005 001 419

## Description

La présente invention concerne un dispositif de sécurité. Ce dispositif de sécurité est plus particulièrement adapté à une matrice apte à être personnalisée au moyen d'un laser pour produire une image couleur. Un tel dispositif de sécurité sécurise une telle matrice et/ou une image couleur obtenue à partir d'une telle matrice.

De manière connue, par exemple des documents FR 11714352 ou FR 1103919, une matrice apte à être personnalisée au moyen d'un laser pour produire une image couleur comprend une couche couleur comportant des éléments, chacun d'une unique couleur de base, superposée avec au moins une couche occultante sensible au laser.

Un procédé de (re)production d'une image couleur fait correspondre spatialement point à point ladite image à (re)produire à une matrice. Chaque point de la matrice comprend au moins une partie d'au moins un élément de chacune des couleurs de base. Chaque point correspondant de l'image définit une teinte. La décomposition colorimétrique de cette teinte sur les n couleurs de base de la base colorimétrique de la matrice fournit une composante, pour chaque couleur de base. Un élément de la matrice est occulté, par tir laser, en fonction de ladite composante.

Une telle image couleur produite par personnalisation est avantageusement utilisée pour un document identitaire, par exemple pour réaliser une photo d'identité du porteur. Dans ce cadre il est avantageux de disposer d'un dispositif de sécurité afin de certifier l'origine de la matrice et/ou de l'image.

Un dispositif de sécurité est un moyen difficile à reproduire afin de rendre la tâche d'un faussaire plus difficile, avantageusement contrôlable afin de pouvoir être vérifié et avantageusement lié au composant, ici la matrice et/ou l'image, afin de rendre détectable une éventuelle contrefaçon.

Le document US 2005/001419 A1 divulgue un dispositif de sécurité comprenant une matrice apte à être personnalisée au moyen d'un laser pour produire une image couleur.

L'invention propose un dispositif de sécurité lié à la matrice et un procédé de personnalisation permettant de lier un tel dispositif de sécurité à l'image et le cas échéant au porteur.

L'invention a pour objet un dispositif de sécurité comprenant une matrice apte à être personnalisée au moyen d'un laser pour produire une image couleur, comprenant une couche couleur comportant des éléments, chacun d'une unique couleur de base, et au moins une couche occultante sensible au laser, où la forme d'au moins un élément est modifiée, l'élément modifié empiète, au moins partiellement, sur au moins un élément d'une autre couleur, la couleur de l'élément modifié étant appliquée dans la zone d'empiètement.

Selon une autre caractéristique, l'élément modifié empiète sur au plus deux éléments.

Selon une autre caractéristique, l'élément modifié est celui dont la couleur est la moins présente en moyenne dans l'image couleur.

Selon une autre caractéristique, l'élément modifié est celui dont la couleur est la plus présente en moyenne dans l'image couleur.

Selon une autre caractéristique, l'étendue d'une modification est inférieure à 12 pixels de la matrice, préférentiellement inférieure à 5 pixels.

Selon une autre caractéristique, la modification dessine au moins un symbole alphanumérique.

Selon une autre caractéristique, la modification dessine un identifiant de l'émetteur, préférentiellement un monogramme.

Selon une autre caractéristique, la modification est périodiquement répétée dans la matrice.

Selon une autre caractéristique, la modification épargne une zone de la matrice, préférentiellement une zone centrale.

Selon une autre caractéristique, les éléments sont des lignes présentant préférentiellement une largeur de deux pixels de la matrice.

L'invention concerne encore un procédé de personnalisation d'une matrice selon l'une quelconque des revendications précédentes, où au moins un pixel de la matrice est personnalisé en fonction de la teinte du pixel correspondant de l'image et de la couleur effective du pixel de la matrice, dans lequel au moins un pixel d'au moins une modification est personnalisé en fonction de la teinte du pixel correspondant de l'image et de la couleur prévisible du pixel.

Selon une autre caractéristique, une modification est sélectivement personnalisée en considérant la couleur effective des pixels ou la couleur prévisible des pixels de telle manière à coder au moins une donnée.

Selon une autre caractéristique, ladite au moins une donnée comprend un attribut d'un porteur.

D'autres caractéristiques, détails et avantages de l'invention ressortiront plus clairement de la description détaillée donnée ci-après à titre indicatif en relation avec des dessins sur lesquels :
- la figure 1 illustre une matrice et sa correspondance avec une image,
- la figure 2 illustre un premier arrangement des éléments de couleur d'une matrice,
- la figure 3 illustre un autre arrangement des éléments de couleur d'une matrice,
- la figure 4 illustre une première caractéristique de l'invention,
- la figure 5 illustre une utilisation de l'invention pour former un symbole,
- la figure 6 illustre une utilisation de l'invention pour former un monogramme,
- la figure 7 illustre une utilisation périodique de l'invention,
- la figure 8 illustre une épargne sur une partie de la matrice,
- les figures 9 et 10 illustrent deux modes de réalisation du tir laser de personnalisation.

Afin que l'invention soit mieux comprise, quelques rappels peuvent être utiles. Telle qu'illustrée à la figure 1, une matrice 1 apte à être personnalisée au moyen d'un laser pour produire une image couleur comprend une couche couleur 2, superposée avec une couche occultante 3 sensible au laser. La couche couleur 2 comprend un arrangement, typiquement périodique, d'éléments 4,4c,4m,4y,4w, chacun d'une unique couleur de base, organisés en ensembles ou points 7 de la matrice 1. Chaque point 7 comporte au moins une partie d'un élément 4 de chaque couleur de base. Ainsi un point 7 comporte au moins une fois chacune des n couleurs. Les n couleurs forment une base colorimétrique. Aussi n est au moins égal à 3. Une base colorimétrique couramment employée comporte les n = 4 couleurs : Blanc, Cyan, Jaune et Magenta, avantageusement disposées dans cet ordre.

Selon un premier arrangement, illustré à la figure 2, un point 7 de la matrice 1 comprend quatre éléments carrés, chacun d'une des quatre couleurs : un élément cyan 4c, un élément magenta 4m, un élément jaune (en anglais yellow) 4y et un élément blanc (en anglais white) 4w.

Selon un autre arrangement, illustré à la figure 3, un point 7 de la matrice 1 comprend quatre éléments, avec toujours un d'une des quatre couleurs : cyan 4c, magenta 4m, jaune 4y et blanc 4w, disposés en ligne. Un tel arrangement est avantageux en ce qu'il simplifie la réalisation de la couche couleur 2, typiquement par impression offset.

Une couche occultante 3 est une couche initialement transparente devenant sombre à mesure qu'elle reçoit un tir laser. Au moins une telle couche occultante est disposée au-dessus et/ou au-dessous de la couche couleur 2, afin de permettre la réalisation d'une occultation directe et/ou réfléchie.

Une image 5 à reproduire est spatialement découpée en points ou pixels 6 selon une même disposition (même nombre de lignes et de colonnes) que les points 7 de la matrice 1. Un point ou pixel 6 de l'image 5 est associé à un point 7 de la matrice 1.

Il convient de noter que la définition d'un pixel, en tant que plus petit élément pertinent, est ici variable. Un pixel 6 de l'image 5 est un point 6 de l'image 5. Au contraire un pixel 8 de la matrice 1 est sensiblement plus petit. Une distinction peut être faire entre un pixel 8 de la couche couleur 2 ou un pixel de la couche occultante 3, cependant il est avantageux que les deux se correspondent. Un pixel 8 de la couche image 2 est avantageusement de la plus petite taille réalisable, et est d'environ 30 µm. La figure 3 illustre des éléments linéaires de deux pixels 8 de largeur. Cette taille de pixel 8 est encore compatible de la résolution du procédé de tir laser qui est aussi de l'ordre de 30 µm.

Un procédé de (re)production d'une image couleur 5 associe spatialement point à point ladite image 5 à (re)produire à une matrice 1, de manière à ce que chaque point 7 de la matrice 1 soit spatialement associé à un point/pixel 6 de l'image 5. Un point 6 de l'image 5 définit une teinte. Une décomposition colorimétrique de cette teinte sur les n couleurs de base de la base colorimétrique de la matrice 1 fournit une composante, pour chaque couleur de base. Un pixel 8 de la matrice 1, de cette couleur de base, peut alors être occulté, par tir laser, en fonction de ladite composante. L'occultation est inversement proportionnelle à ladite composante, afin d'exprimer la couleur de base résiduelle selon cette composante. Ainsi pour un pixel 6 de l'image 5 présentant une teinte comprenant 30% de la couleur de base jaune, un pixel 8 de la matrice 1 est occulté à 70%.

Ces rappels étant donnés, l'invention va maintenant être décrite. Telle que montrée à la figure 3, la matrice 1 présente un arrangement, avantageusement périodique, par exemple ici selon des éléments 4c,4m,4y,4w linéaires continus de chacune des n couleurs de base, par exemple ici disposés horizontalement relativement à l'image 5.

Selon une caractéristique de l'invention la forme d'au moins un élément 4c,4m,4y,4w est modifiée. Ceci est illustré à la figure 4. Ainsi une modification 9a modifie l'élément 4m, normalement magenta, avec un pixel de la couleur de base de l'élément 4c, soit cyan. De même des modifications 9b,9c modifient l'élément 4w, normalement blanc, avec des pixels cyan. Une modification 9d modifie l'élément 4y, normalement jaune, avec un pixel cyan. Enfin une modification 9e affecte l'élément 4c, normalement cyan, avec un pixel blanc.

Ainsi un élément 4c,4m,4y,4w se superpose, au moins partiellement, et empiète sur un élément d'une autre couleur et lui impose sa couleur dans la zone de superposition/empiètement. Il s'ensuit qu'au moins un pixel 8 de la matrice 1 n'est pas de la couleur de base prévisible.

Cette première caractéristique produit une variation formant un motif détectable, avantageusement à l'œil nu, ou à défaut au moyen d'une loupe. Ce motif détectable agit comme une signature caractéristique du producteur ou émetteur de la matrice 1 et permet ainsi de garantir l'origine de la provenance de ladite matrice 1.

En ce sens cette caractéristique produit un dispositif de sécurité qui relie la matrice 1 à son producteur/émetteur. Cette caractéristique, enfouie dans la couche couleur 2 est relativement difficile à modifier a posteriori, une fois la couche couleur 3 intégrée, avec la couche occultante 3 et d'autres couches éventuelles dans une matrice 1, typiquement par lamination.

Comme illustré dans les exemples précédents, une modification 9 concerne avantageusement une unique couleur, ici le cyan, qui empiète sur les autres couleurs telle qu'illustrée par les modifications 9a-d ou alternativement qui disparait et est remplacée par du blanc comme illustré par la modification 9e.

Une modification 9 concerne un élément 4 en ce qu'il empiète et se superpose avec au moins un autre élément 4, soit un élément d'une autre couleur. Une modification 9e peut uniquement concerner une absence d'une couleur, cependant une telle modification 9e est alors peu visible. Aussi une modification 9 empiète avantageusement sur au moins un élément 4.

Selon une autre caractéristique, afin que la modification 9 ne présente pas une étendue trop importante, au risque de déformer ou de rendre l'image 5 peu visible, l'élément 4 modifié se superpose avec au plus deux autres éléments. Ces éléments empiétés sont avantageusement voisins et contigus avec l'élément 4 modifié.

Selon une caractéristique avantageuse, l'élément 4 modifié est choisi de manière à être le plus visible. Pour cela, l'élément 4 modifié est choisi tel que sa couleur soit la moins présente en moyenne dans l'image 5. Ainsi, pour une image 5 photo d'identité, le cyan est avantageux, en ce qu'il est généralement absent ou très peu présent, et ce pour tous les types de couleur de peaux et/ou de cheveux. Il s'ensuit, selon le mode de réalisation de la personnalisation, tel que décrit plus avant, qu'une modification 9 de cette couleur, sensiblement absente de l'image 5, est alors lasérisée en noir.

Selon une caractéristique alternative, l'élément 4 modifié est choisi de manière à être le moins visible. Pour cela, l'élément 4 modifié est choisi tel que sa couleur soit la plus présente en moyenne dans l'image 5. Ainsi, pour une image 5 photo d'identité, le magenta est avantageux, en ce qu'il est généralement très présent, principalement dans la peau et ce pour tous les types de couleur de peaux. Il s'ensuit, selon le mode de réalisation de la personnalisation, tel que décrit plus avant, qu'une modification 9 de cette couleur n'est pas lasérisée.

Selon une autre caractéristique, afin de limiter l'étendue de la modification 9 et donc son impact sur l'image 5, l'étendue de la modification 9 est avantageusement inférieure à 12 pixels de la matrice 1, préférentiellement inférieure à 5 pixels.

Selon un mode de réalisation, plus particulièrement illustré à la figure 5, une modification 9 est telle qu'elle dessine un symbole.

Selon un mode de réalisation un tel symbole peut avantageusement être un symbole alphanumérique. Tel qu'illustré à la figure 5 une hauteur de 4 pixels 8 de la matrice 1 permet de dessiner certains caractères alphanumériques. Tel qu'illustré à la figure 6 une hauteur de 5 pixels 8 de la matrice 1 permet de dessiner sensiblement tous les caractères alphanumériques.

Selon une autre caractéristique, la modification 9 dessine un identifiant de l'émetteur, préférentiellement un monogramme. Ainsi, tel qu'illustré à la figure 6, un monogramme comprenant une suite de 3 lettres peut être utilisé pour indiquer le pays émetteur d'un document de voyage ou d'identité. Une suite de 3 lettres peut typiquement être dessinée sur une étendue inférieure ou égale à 12 pixels 8.

Selon un mode de réalisation, illustré aux figures 7 et 8, la modification 9 est périodiquement répétée sur la surface de la matrice 1. Tel qu'illustré à la figure 7 une répétition sur la totalité de la surface de la matrice 1 peut s'avérer préjudiciable à une bonne « lecture » de l'image 5. Aussi selon une alternative illustrée à la figure 8 aucune modification 9 n'est disposée dans au moins une zone épargnée 10. Ladite zone 10 épargnée peut être par exemple une zone centrale. Ainsi, pour une photo d'identité, la zone épargnée 10 est avantageusement un ovale recouvrant peu ou prou le visage, afin de laisser intacts les détails (yeux, nez, bouche, etc.) utiles pour une identification faciale.

L'invention concerne encore un procédé de personnalisation d'une telle matrice 1.

De manière classique, comme il a été décrit précédemment, un pixel 8 de la matrice 1 est personnalisé en fonction de la teinte du pixel 6 correspondant de l'image 5. Un pixel 8 de la matrice 1 est ainsi lasérisé en fonction de la composante de ladite teinte et de la couleur de base du pixel 8.

De manière classique, la couleur de base d'un pixel 8 est la couleur de base prévisible de ce pixel 8, soit la couleur qu'il est réputé avoir en fonction de sa position. Ainsi un pixel 8 est réputé avoir la couleur de l'élément 4c,4m,4y,4w dans lequel il se trouve. Or la caractéristique première de l'invention est avantageusement de modifier cela. Ainsi, en référence à la figure 4, le pixel de la modification 9a présente, après modification, une couleur effective cyan, alors que sa couleur prévisible est magenta, puisqu'il est situé dans une zone appartenant à un élément magenta 4m.

Il est possible d'utiliser un procédé de personnalisation classique, sans tenir compte des modifications 9, soit en considérant que chaque pixel 8 est de sa couleur prévisible. Un tel procédé, appliqué sans discernement, par exemple à toute l'image, est tel que typiquement utilisé par un faussaire. Ceci peut permettre de détecter une contrefaçon.

Au contraire, un procédé de personnalisation selon l'invention réalise une occultation d'un pixel 8 en fonction de sa couleur effective. Selon l'invention, la couleur effective d'une modification 9 est différente de la couleur prévisible. Ce mode de personnalisation est avantageux en ce que la personnalisation nécessite une connaissance de la cartographie exacte de la matrice 1 y compris les modifications 9 appliquées. Cette connaissance peut être obtenue en réutilisant la cartographie utilisée lors de la réalisation de la matrice 1. Cette cartographie n'est normalement pas accessible à un faussaire. Cette cartographie peut encore être obtenue en relisant la couleur effective de la couche couleur 2 de la matrice 1. Une telle relecture nécessite une technologie pointue qui n'est pas nécessairement accessible à un faussaire.

Il est encore, selon l'invention, possible de panacher les deux modes de personnalisation précédents.

Les figures 9 et 10 illustrent comparativement les deux procédés de personnalisation, appliqués respectivement à un même motif, ici le détail de matrice 1 de la figure 7. Ledit motif occupe deux pixels 6 de l'image 5. Il est supposé que la teinte de ces deux pixels 6 est identique et se décompose avec les composantes suivantes : cyan 0%, magenta 50% et jaune 100%. Ainsi un pixel 8 de la matrice 1 de couleur jaune n'est aucunement occulté, un pixel 8 magenta est occulté à 50% ce qui est figuré par un grisé 50% et un pixel 8 cyan est totalement occulté ce qui est figuré par du noir.

La figure 9 illustre le résultat en considérant les couleurs prévisibles des pixels 8 de la matrice 1. Tandis que la figure 10 illustre le résultat en considérant les couleurs effectives des pixels 8.

Il apparait qu'une personnalisation selon la couleur prévisible a tendance à masquer les modifications 9, alors qu'une personnalisation selon la couleur effective a, au contraire, tendance à souligner les modifications 9. Ceci permet de rendre visible le procédé de personnalisation utilisé et ainsi de détecter une contrefaçon.

Surtout, une personnalisation selon l'invention, en ce qu'elle prend en compte la couleur effective d'une modification 9 et la teinte de l'image 5 pour le point 6 correspondant, permet avantageusement de créer un lien entre la matrice 1 et l'image 5 reproduite par la personnalisation.

Telle que décrite précédemment, une modification 9 d'un élément 4 permet de lier une matrice 1 à son autorité émettrice et ainsi garantir son origine.

Le procédé de personnalisation permet, de plus, de lier la matrice 1 à l'image 5.

Un procédé de personnalisation panachant les deux modes de personnalisation précédents est avantageux en ce qu'il permet, en considérant la couleur prévisible, de masquer les modifications 9 dans certaines zones de l'image, et au contraire, en considérant la couleur effective, d'accentuer les modifications 9 dans d'autres zones de l'image.

Ceci peut être avantageusement mis à profit pour sélectivement personnaliser certaines modifications 9 selon la couleur effective ou selon la couleur prévisible de telle manière à réaliser un codage, par exemple d'une donnée.

Une telle donnée peut être un code ainsi avantageusement dissimulé dans l'image reproduite afin de constituer une signature cachée. L'absence d'une telle signature peut permettre de détecter une contrefaçon.

Selon un premier mode de réalisation, une matrice 1 comprend une pluralité de modifications 9. Un ordonnancement de ces modifications 9 permet de définir un ordre de succession/lecture. Le mode de personnalisation autorise un codage binaire. Ainsi une modification 9 personnalisée selon la couleur effective code un 1, respectivement un 0, tandis qu'une modification 9 personnalisée selon la couleur prévisible définit un 0, respectivement un 1.

Selon un autre mode de réalisation, plus particulièrement adapté au codage d'un nombre parmi N, tel par exemple un tantième de date, une matrice 1 comprend N, par exemple 31, modifications 9. Une de ces modifications 9 est personnalisée selon la couleur effective, respectivement prévisible, et désigne le nombre codé, tandis que les autres modifications 9 sont personnalisées selon la couleur prévisible, respectivement effective.

Tout autre mode de codage imaginable par l'homme du métier peut encore être utilisé.

Une telle donnée codée peut encore avantageusement comprendre un attribut d'un porteur du (document comprenant le) dispositif de sécurité. Un exemple d'attribut est la date de naissance du porteur, qui peut être codée par l'une quelconque des méthodes précédemment décrites. Ceci permet avantageusement de lier la matrice 1 avec le porteur, renforçant encore ainsi la sécurité du dispositif.

## Revendications

1. Dispositif de sécurité comprenant une matrice (1) apte à être personnalisée au moyen d'un laser pour produire une image couleur (5), comprenant une couche couleur (2) comportant des éléments (4), chacun d'une unique couleur de base, et au moins une couche occultante (3) sensible au laser,
***caractérisé* en ce que** la forme d'au moins un élément (4) est modifiée pour comporter une modification (9) empiétant au moins partiellement sur au moins un autre élément (4) d'une autre couleur, ledit au moins un élément modifié imposant sa couleur dans la zone d'empiètement.

2. Dispositif selon la revendication 1, où l'élément (4) modifié empiète sur au plus deux éléments (4).

3. Dispositif selon la revendication 2, dans lequel lesdits éléments (4) empiétés sont voisins et contigus avec l'élément modifié (4).

4. Dispositif selon l'une quelconque des revendications 1 à 3, où l'élément (4) modifié est celui dont la couleur est la moins présente en moyenne dans l'image couleur (5).

5. Dispositif selon l'une quelconque des revendications 1 à 3, où l'élément (4) modifié est celui dont la couleur est la plus présente en moyenne dans l'image couleur (5).

6. Dispositif selon l'une quelconque des revendications 1 à 5, où l'étendue de la modification (9) est inférieure à 12 pixels (8) de la matrice (1), préférentiellement inférieure à 5 pixels (8).

7. Dispositif selon l'une quelconque des revendications 1 à 6, où la modification (9) dessine au moins un symbole alphanumérique.

8. Dispositif selon l'une quelconque des revendications 1 à 7, où la modification (9) dessine un identifiant de l'émetteur, préférentiellement un monogramme.

9. Dispositif selon l'une quelconque des revendications 1 à 8, où la modification (9) est périodiquement répétée dans la matrice (1).

10. Dispositif selon l'une quelconque des revendications 1 à 9, où la modification (9) épargne une zone (10) de la matrice (1), préférentiellement une zone (10) centrale.

11. Dispositif selon l'une quelconque des revendications 1 à 10, où les éléments (4c,4m,4y,4w) sont des lignes, et présentent préférentiellement une largeur de deux pixels (8) de la matrice (1).

12. Procédé de personnalisation d'une matrice (1) d'un dispositif de sécurité selon l'une quelconque des revendications précédentes, ***caractérisé* en ce que** au moins un pixel (8) de la matrice (1) est personnalisé en fonction de la teinte du pixel (6) correspondant de l'image (5) et de la couleur effective du pixel (8) de la matrice (1),
dans lequel au moins un pixel (8) d'au moins une modification (9) est personnalisé en fonction de la teinte du pixel (6) correspondant de l'image (5) et de la couleur prévisible du pixel (8).

13. Procédé de personnalisation selon la revendication 12, où une modification (9) est sélectivement personnalisée en considérant la couleur effective des pixels (8) ou la couleur prévisible des pixels (8) de telle manière à coder au moins une donnée.

14. Procédé de personnalisation selon la revendication 13, où ladite au moins une donnée comprend un attribut d'un porteur.

## Patentansprüche

1. Sicherheitsvorrichtung, die eine Matrix (1) umfasst, die dazu geeignet ist, mittels eines Lasers personalisiert zu werden, um ein Farbbild (5) zu erzeugen, und eine Farbschicht (2), die Elemente (4) mit jeweils einer einzigen Grundfarbe beinhaltet, und zumindest eine laserempfindliche Deckschicht (3) umfasst,
**dadurch gekennzeichnet, dass** die Form zumindest eines Elements (4) modifiziert wird, um eine Modifikation (9) zu beinhalten, die zumindest teilweise auf zumindest ein weiteres Element (4) mit einer anderen Farbe übergreift, wobei das zumindest eine modifizierte Element seine Farbe in der Übergriffzone überlagert.

2. Vorrichtung nach Anspruch 1, wobei das modifizierte Element (4) auf höchstens zwei Elemente (4) übergreift.

3. Vorrichtung nach Anspruch 2, wobei die von dem Übergreifen betroffenen Elemente (4) zu dem modifizierten Element (4) benachbart sind und an dieses angrenzen.

4. Vorrichtung nach einem der Ansprüche 1 bis 3, wobei das modifizierte Element (4) jenes ist, dessen Farbe im Mittel am seltensten in dem Farbbild (5) vorkommt.

5. Vorrichtung nach einem der Ansprüche 1 bis 3, wobei das modifizierte Element (4) jenes ist, dessen Farbe im Mittel am häufigsten in dem Farbbild (5) vorkommt.

6. Vorrichtung nach einem der Ansprüche 1 bis 5, wobei die Ausdehnung der Modifikation (9) geringer ist als 12 Pixel (8) der Matrix (1), vorzugsweise geringer als 5 Pixel (8).

7. Vorrichtung nach einem der Ansprüche 1 bis 6, wobei die Modifikation (9) zumindest ein alphanumerisches Symbol abbildet.

8. Vorrichtung nach einem der Ansprüche 1 bis 7, wobei die Modifikation (9) eine Identifikation des Senders abbildet, vorzugsweise ein Monogramm.

9. Vorrichtung nach einem der Ansprüche 1 bis 8, wobei die Modifikation (9) sich in der Matrix (1) periodisch wiederholt.

10. Vorrichtung nach einem der Ansprüche 1 bis 9, wobei die Modifikation (9) eine Zone (10) der Matrix (1) ausspart, vorzugsweise eine zentrale Zone (10).

11. Vorrichtung nach einem der Ansprüche 1 bis 10, wobei die Elemente (4c, 4m, 4y, 4w) Linien sind und vorzugsweise eine Breite von zwei Pixel (8) der Matrix (1) aufweisen.

12. Verfahren zur Personalisierung einer Matrix (1) einer Sicherheitsvorrichtung nach einem der vorhergehenden Ansprüche, **dadurch gekennzeichnet, dass** zumindest ein Pixel (8) der Matrix (1) als Funktion des Farbtons des entsprechenden Pixels (6) des Bildes (5) und der effektiven Farbe des Pixels (8) der Matrix (1) personalisiert wird, wobei zumindest ein Pixel (8) zumindest einer Modifikation (9) als Funktion des Farbtons des entsprechenden Pixels (6) des Bildes (5) und der vorhersehbaren Farbe des Pixels (8) personalisiert wird.

13. Verfahren zur Personalisierung nach Anspruch 12, wobei eine Modifikation (9) selektiv personalisiert wird, indem die effektive Farbe der Pixel (8) oder die vorhersehbare Farbe der Pixel (8) auf solche Weise berücksichtigt wird, dass zumindest ein Datensatz codiert wird.

14. Verfahren zur Personalisierung nach Anspruch 13, wobei der zumindest eine Datensatz ein Attribut eines Trägers umfasst.

## Claims

1. A security device comprising a matrix (1) suitable to be personalized by means of a laser in order to produce a color image (5), comprising a color layer (2) including elements (4), each of a single base color, and at least one concealing layer (3) sensitive to the laser,
***characterized in that* the** shape of at least one element (4) is modified to include a modification (9) encroaching at least partially on at least one other element (4) of another color, said at least one modified element imposing its color in the encroachment area.

2. The device according to claim 1, where the modified element (4) encroaches on no more than two elements (4).

3. The device according to claim 2, wherein said encroached elements (4) are adjacent to and contiguous with the modified element (4).

4. The device according to any one of claims 1 to 3, where the modified element (4) is that whose color is the least present on average in the color image (5).

5. The device according to any one of claims 1 to 3, where the modified element (4) is that whose color is the most present on average in the color image (5).

6. The device according to any one of claims 1 to 5, where the expanse of the modification (9) is less than 12 pixels (8) of the matrix (1), preferably less than 5 pixels (8).

7. The device according to any one of claims 1 to 6, where the modification (9) draws at least one alphanumeric symbol.

8. The device according to any one of claims 1 to 7, where the modification (9) draws an identifier of the sender, preferably a monogram.

9. The device according to any one of claims 1 to 8, where the modification (9) is repeated periodically in the matrix (1).

10. The device according to any one of claims 1 to 9, where the modification (9) spares an area (10) of the matrix (1), preferably a central area (10).

11. The device according to any one of claims 1 to 10, where the elements (4c,4m,4y,4w) are lines, and preferably have a width of two pixels (8) of the matrix (1).

12. A method for personalizing a matrix (1) of a security device according to any one of the preceding claims, ***characterized in that*** at least one pixel (8) of the matrix (1) is personalized as a function of the shade of the corresponding pixel (6) of the image (5) and the actual color of the pixel (8) of the matrix (1),
wherein at least one pixel (8) of at least one modification (9) is personalized as a function of the shade of the corresponding pixel (6) of the image (5) and the anticipated color of the pixel (8).

13. The personalization method according to claim 12, where a modification (9) is selectively personalized while considering the actual color of the pixels (8) or the anticipated color of the pixels (8) so as to encode at least one datum.

14. The personalization method according to claim 13, where said at least one datum comprises an attribute of a carrier.
